# EUROPÄISCHE PATENTSCHRIFT

(11) **EP 1 405 546 B1**
(45) Veröffentlichungstag und Bekanntmachung des Hinweises auf die Patenterteilung: **31.08.2005**
(21) Anmeldenummer: 02753891.7
(22) Anmeldetag: 27.06.2002
(51) Int. Cl.: H04R 25/00

(54) **HÖRGERÄT**
HEARING DEVICE
APPAREIL AUDITIF

(30) Priorität: 03.07.2001 AT 10302001
(43) Veröffentlichungstag der Anmeldung: 07.04.2004
(73) Patentinhaber: Krückl, Karl, 4501 Neuhofen/Krems (AT); Oberlechner, Peter, 6252 Breitenbach am Inn (AT)
(72) Erfinder: HAWLICEK, Jachin, A-3423 Dt. Andrä-Wördern (AT); OBERLECHNER, Peter, A-6252 Breitenbach am Inn (AT)
(74) Vertreter: Weiser, Andreas
(86) Internationale Anmeldenummer: PCT/AT2002/000187
(87) Internationale Veröffentlichungsnummer: WO 2003/005768

(56) Entgegenhaltungen:
- US-A- 5 012 520
- US-A- 5 991 420
- PATENT ABSTRACTS OF JAPAN vol. 009, no. 178 (E-330), 23. Juli 1985 (1985-07-23) -& JP 60 047599 A (RION KK), 14. März 1985 (1985-03-14)
- EUROPEAN TELECOMMUNICATION STANDARD: "Telephony for hearing impaired people;Inductive coupling of telephone earphones to hearing aids" ETS 300 381, XX, XX, Dezember 1994 (1994-12), Seite 19 XP002214929

## Beschreibung

Die Erfindung betrifft ein Hörgerät mit einem elektronischen Verstärker, an dessen Eingang ein Mikrophon und an dessen Ausgang ein Lautsprecher angeschlossen ist.

Für Personen mit Gehörschäden oder verringertem Hörvermögen sind Hörgeräte entwickelt worden, bei denen das akustische Signal in ein elektrisches Signal umgesetzt und dieses mittels Bandpässen in verschiedene Frequenzkanäle unterteilt wird. In jedem Kanal wird das betreffende Signal je nach Hörvermögen der Person mit Hilfe eines Dynamikkompressors individuell verstärkt, wonach die verstärkten Signale vereinigt und dem Lautsprecher zugeführt werden, der ein für die Person optimales akustisches Signal abgibt.

Zum Stand der Technik gehören heutzutage Mobiltelephone, die auch von den oben genannten Personen benützt werden möchten. Dies führt zu einigen Unannehmlichkeiten für solche Personen; z. B. können die Frequenzgänge der Frequenzkanäle derart eingestellt sein, daß das akustische Anrufsignal des Mobiltelephons nur schlecht oder überhaupt nicht wahrgenommen wird. Befindet sich das Mobiltelephon beispielsweise in einer das Anrufsignal dämpfenden Tasche, Aktenmappe od. dgl. oder in einem Nebenraum, so kann der Fall eintreten, daß die Person das Anrufsignal trotz Hörgerätes überhaupt nicht wahrnimmt. Weiters können Rückkopplungen zwischen den elektroakustischen Wandlern des Mobiltelephons und des Hörgerätes auftreten. Zwar gibt es bereits Mobiltelephone, bei denen das Anrufsignal einen darin eingebauten Vibrator aktiviert, dessen Schwingungen der Person einen Anruf signalisieren, und Schutzschaltungen gegen Rückkopplungen, doch können mit diesen Maßnahmen Störungen der erwähnten Art nicht völlig ausgeschlossen werden. Wenn z. B. das Mobiltelephon nicht am Körper getragen wird, ist der Vibrator als Signalgeber wirkungslos. Die JP 60-47599 befaßt sich mit einem Hörhilfen-System, in denen das Tonsignal des Vortragenden über eine Induktionsschleife für die Teilnehmer bereitgestellt wird.

Ziel der Erfindung ist einerseits die Beseitigung der angeführten Nachteile und anderseits die Schaffung eines Gerätes, das gehörbehinderten Personen ein optimales Ausmaß an Sicherheit und Bequemlichkeit bietet.

Dieses Ziel wird mit einem Hörgerät der eingangs angegebenen Art erfindungsgemäß erreicht durch einen Empfänger, der auf ein vorbestimmtes, einer Telephonrufnummer entsprechendes Funksignal von der Art, wie es von einem Mobiltelephon bei Anwahl desselben empfangen wird, abgestimmt ist und mit einem akustischen signalgeber in Verbindung steht, der bei Ansprechen des Empfängers auf das Funksignal zum Abgeben eines akustischen Signals gesteuert ist.

Auf diese Weise schafft die Erfindung ein Hörgerät, bei dem das Anrufsignal über den Empfänger in das Hörgerät eingespeist wird und somit der Träger des Hörgerätes das Anrufsignal im Hörgerät selbst empfängt, ungeachtet der Stelle, wo sich sein Mobiltelephon befindet oder ob das Mobiltelephon ein- oder ausgeschaltet ist.

In vorteilhafter Weiterbildung der Erfindung kann der Empfänger an den Eingang des Verstärkers angeschlossen sein und als akustischer Signalgeber der Lautsprecher des Hörgerätes dienen. Durch diese Synergie kann die Anzahl der erforderlichen Bauelemente im Hörgerät beträchtlich verringert werden.

Besonders günstig ist es dabei, wenn der Verstärker von jener Art ist, bei welcher er in an sich bekannter Weise wenigstens zwei unterschiedlichen Frequenzbändern zugeordnete Dynamikkompressoren mit nachgeschaltetem Summierglied aufweist. Dadurch kann nicht nur das Mikrophonsignal an das individuelle Hörvermögen angepaßt werden, sondern auch das einen Anruf anzeigende Signal des Empfängers.

Gemäß einem weiteren bevorzugten Merkmal der Erfindung kann der Empfänger auf das vorbestimmte Funksignal einstellbar ausgebildet sein, sodaß er etwa bei Wechsel der Telephonnummer ohne weiteres auf diese eingestellt werden kann.

Ferner kann bevorzugt zwischen dem Empfänger und dem Verstärker ein Anpaßglied geschaltet sein, um den Empfänger optimal auf den Verstärker anzupassen.

Bevorzugt ist der Empfänger auch abschaltbar ausgebildet, damit das Hörgerät auf Telephonanrufe nicht anspricht. Dies ist z. B. von Vorteil, wenn der Benutzer das Hörgerät im Schlaf benutzen, dabei aber von Telephonanrufen nicht gestört werden will.

Die Erfindung wird im Folgenden anhand eines bevorzugten Ausführungsbeispieles näher erläutert, das in den Zeichnungen schematisch dargestellt ist; Fig. 1 zeigt diese Ausführungsform der Erfindung.

Gemäß Fig. 1 weist ein Hörgerät 1 ein Mikrophon 2 auf, das an den Eingang eines Verstärkers 3 angeschlossen ist, an dessen Ausgang ein Lautsprecher 4 angeschlossen ist. Vorzugsweise weist der Verstärker 3 eingangsseitig drei Bandpässe auf, die unterschiedlichen Frequenzbändern zugeordnet sind und denen jeweils ein Dynamikkompressor nachgeschaltet ist, um die Signale der Frequenzbänder je nach Hörvermögen des Trägers des Hörgerätes 1 unterschiedlich zu verstärken. Die Ausgänge der Dynamikkompressoren sind mit einem Summierglied verbunden, in denen diese Signale vereinigt und dem Lautsprecher 4 zugeleitet werden. Derartige Hörgeräte gehören zum Stand der Technik.

Mit dem Hörgerät 1 ist ein Empfänger 5 baulich vereinigt, der auf ein vorbestimmtes, einer Telephonrufnummer, u. zw. derjenigen des vom Träger des Hörgerätes 1 benutzten Mobiltelephons, entsprechendes Funksignal anspricht bzw. abgestimmt ist. Zur Abstimmung auf dieses Funksignal ist ein Einstellglied 6 vorgesehen. Der Ausgang des Empfängers 5 ist über ein Anpaßglied 7 an den Eingangs des Verstärkers 3 angeschlossen.

Wird das Mobiltelephon angewählt, so spricht nicht nur dieses auf das Funksignal an, sondern auch der Empfänger 5, der ein Ausgangssignal an den Verstärker 3 abgibt, der wiederum an den Lautsprecher 4 ein Signal abgibt, wodurch dieser ein akustisches Signal abgibt und somit dem Träger des Hörgerätes 1 anzeigt, daß das Mobiltelephon angerufen wird.

Somit wird der Träger des Hörgerätes 1 über einen Anruf seines Mobiltelephons informiert, ungeachtet der Stelle, an der sich das Mobiltelephon befindet, selbst dann, wenn das Mobiltelephon ausgeschaltet ist.

Alternativ kann der Empfänger 5 mit einem eigenen Verstärker versehen sein, an den ein eigener akustischer Signalgeber oder der Lautsprecher 4 angeschlossen ist.

Zweckmäßigerweise ist der Empfänger 5 abschaltbar ausgebildet bzw. kann die Verbindung zwischen Empfänger 5 und Verstärker 3 unterbrochen werden, damit der Benutzer die Möglichkeit hat, von unerwünschten Telephonanrufen verschont zu sein.

## Patentansprüche

1. Hörgerät (1) mit einem elektronischen Verstärker (3), an dessen Eingang ein Mikrophon (2) und an dessen Ausgang ein Lautsprecher (4) angeschlossen ist, **gekennzeichnet durch** einen Empfänger (5), der auf ein vorbestimmtes, einer Telephonrufnummer entsprechendes Funksignal von der Art, wie es von einem Mobiltelephon bei Anwahl desselben empfangen wird, abgestimmt ist und mit einem akustischen Signalgeber (4) in Verbindung steht, der bei Ansprechen des Empfängers auf das Funksignal zum Abgeben eines akustischen Signals gesteuert ist.

2. Hörgerät nach Anspruch 1, **dadurch gekennzeichnet, daß** der Empfänger (5) an den Eingang des Verstärkers (3) angeschlossen ist und daß als akustischer Signalgeber der Lautsprecher (4) des Hörgerätes (1) dient.

3. Hörgerät nach Anspruch 2, **dadurch gekennzeichnet, daß** der Verstärker (3) in an sich bekannter Weise wenigstens zwei unterschiedlichen Frequenzbändern zugeordnete Dynamikkompressoren mit nachgeschaltetem Summierglied aufweist.

4. Hörgerät nach einem der Ansprüche 1 bis 3, **dadurch gekennzeichnet, daß** der Empfänger (5) auf das vorbestimmte Funksignal einstellbar ausgebildet ist.

5. Hörgerät nach einem der Ansprüche 1 bis 4, **dadurch gekennzeichnet, daß** zwischen dem Empfänger (5) und dem Verstärker (3) ein Anpaßglied (7) geschaltet ist.

6. Hörgerät nach einem der Ansprüche 1 bis 5, **dadurch gekennzeichnet, daß** der Empfänger (5) abschaltbar ausgebildet ist.

## Claims

1. Hearing aid (1) with an electronic amplifier (3), to the input of which a microphone (2) and to the output of which a speaker (4) is attached, **characterised by** a receiver (5), tuned to a predetermined radio signal corresponding to a telephone directory number and of the type received by a mobile telephone on dialling, and connected to an acoustic signal transmitter (4), which is controlled to emit an acoustic signal when the receiver reacts to the radio signal.

2. Hearing aid according to claim 1, **characterised in that** the receiver (5) is attached to the input of the amplifier (3) and the speaker (4) of the hearing aid (1) acts as an acoustic signal transmitter.

3. Hearing aid according to claim 2, **characterised in that** the amplifier (3) has in a way known per se at least two dynamic compressors, allocated to different frequency bands and with a summing element connected downstream.

4. Hearing aid according to one of claims 1 to 3, **characterised in that** the receiver (5) is constructed as adjustable to the predetermined radio signal.

5. Hearing aid according to one of claims 1 to 4, **characterised in that** an adapter element (7) is switched between the receiver (5) and the amplifier (3).

6. Hearing aid according to one of claims 1 to 5, **characterised in that** the receiver (5) is constructed as able to be switched off.

## Revendications

1. Appareil auditif (1) muni d'un amplificateur électronique (3), sur l'entrée duquel est raccordé un microphone (2) et sur la sortie duquel est raccordé un haut-parleur (4),
**caractérisé par** un récepteur (5) qui est accordé à un signal radio prédéterminé correspondant à un numéro de téléphone, signal radio du type reçu par un téléphone mobile lors de la sélection de celui-ci, et qui se trouve en liaison avec un émetteur de signal acoustique (4), lequel lors de la réponse du récepteur au signal radio est commandé pour émettre un signal acoustique.

2. Appareil auditif selon la revendication 1,
**caractérisé en ce que** le récepteur (5) est raccordé à l'entrée de l'amplificateur (3) et **en ce que** le haut-parleur (4) de l'appareil auditif (1) fait office d'émetteur de signal acoustique.

3. Appareil auditif selon la revendication 2,
**caractérisé en ce que** l'amplificateur présente d'une manière connue per se au moins deux compresseurs de dynamique sonore avec un élément additif, lesquels sont dotés de bandes de fréquence différentes.

4. Appareil auditif selon l'une des revendications 1 à 3,
**caractérisé en ce que** le récepteur (5) est conçu de façon à pouvoir être réglé sur le signal radio prédéterminé.

5. Appareil auditif selon l'une des revendications 1 à 4,
**caractérisé en ce qu'**entre le récepteur (5) et l'amplificateur (3) est monté un élément d'adaptation (7).

6. Appareil auditif selon l'une des revendications 1 à 5,
**caractérisé en ce que** le récepteur (5) est configuré de façon à pouvoir être déconnecté.
